# EUROPÄISCHE PATENTANMELDUNG

(11) **EP 0 327 666 A1**
(43) Veröffentlichungstag der Anmeldung: **16.08.1989**
(21) Anmeldenummer: 88112361.6
(22) Anmeldetag: 29.07.1988
(51) Int. Cl.: F15B 15/20

(54) **Hydraulischer Antrieb**

(71) Anmelder: Nusser, Josef, D-88361 Eichstegen (DE)
(72) Erfinder: Nusser, Josef, D-88361 Eichstegen (DE)

(57) **Zusammenfassung**

Die Erfindung betrifft einen hydraulischen Antrieb für Linearbewegung, mit der Möglichkeit eines Eil- und Krafthubes, durch eine hydraulisch angetriebene hubbewegliche Kolben (28, 30, 31, )- Zylinder (2, 32,) Zuordnung mit einer Arbeitsfläche (22) die in Abhängigkeit der erforderlichen Hubkraft in Tei-Arbeitsflächen (22) aufgeteilt ist und teilweise oder ganz mit Förerstrom beaufschlagbar ist.

## Beschreibung

Die Erfindung betrifft einem hydraulischen Antrieb für Linearbewegung mit einer hydraulisch angetriebenen, hubbeweglichen, Kolben-Zylinder Zuordnung.

Derartige Antriebe haben den Zweck, Hubbewegungen zur Überwindung eines Arbeitswiderstandes auszuführen.

Zur Erfüllung dieser Erfordernisse sind Hydraulikzylinder bekannt, die bei unveränderlicher nur gleichzeitig beaufschlagbarer Arbeitsfläche mit Förderstrom gespeist werden. Dabei verhält sich das Förderstromvolumen analog zum Hubweg, gleichwohl wie der Arbeitsdruck zur Hubkraft.

Bei diesen bekannten Ausführungen unterliegt der Förderstrom bei unterschiedlich aufzubringender Hubkraft sehr starken Druckschwankungen, die sich auf die Pumpe und den der Pumpe vorgelagerte Antrieb negativ auswirken. Einerseits muß die Pumpe so ausgelegt sein, daß sie imstande ist einen hohen Druck zu erzeugen und für den Leichtlaufbereich der Hubbewegung zur Gewährleistung einer genügenden Hubgeschwindigkeit ein großes Förderstromvolumen zu erbringen. Diese Ausgestaltung bedingt insbesondere wegen der erforderlichen hohen Druckvorhaltung für den Krafthub und die für den Leichtlaufbereich unumgängliche Druckminderung einen schlechten Wirkungsgrad. Es wurde versucht diese Nachteile durch verschiedene Förderströme die von mehreren unabhängigen Pumpen erzeugt werden zu beseitigen. Desweitere werden reversierbare Verstellpumpen eingesetzt. Dadurch konnte das Förderstromvolumen dem Bedarf angenähert weden. Diese Maßnahmen bedingen einen hohen technischen und baulichen Aufwand mit den einhergehenden Verlust- und Verschleißerscheinungen mit starken Belastungsspitzen und dem weiteren Nachteil, daß diese Steuerung wegen der direkten Koppelung von Pumpe und Hydraulikantrieb, auf weitere Steuerkreise nicht erweitert werden kann. Die vorgenannten Ausführungen haben auch eine Starke Geräuschentwicklung zur Folge.

Demgegenüber ist es Aufgabe der Erfindung, mittels geringem baulichen Aufwand und Energieeinsparung sowie Geräuschminderung einen Hydraulikantrieb zu schaffen, bei dem der gewünschte Hubgeschwindigkeits- und Hubkraftverlauf exakt eingehalten werden kann. So soll sofern die Erfordernisse dies nützlich erscheinen lassen, die Hubbewegung im Leichtlaufbereich als Eilhub bei geringem Förderstrombedarf erfolgen, um dann bei größerem Arbeitswiderstand durch Hubkraftverstärkung im Krafthub weitergeführt zu werden. Mehrere Hydraulikantriebe sollen von nur einer Pumpe gespeist und antriebsseitige Belastungsspitzen vermieden werden können.

Diese Aufgabe wird erfindungsgemäß im Wesentlichen dadurch gelöst, daß durch die mehrstufige Stufenkolben-Zylinder Ausgestaltung getrennte Durckräume mit den sich daraus ergebenden Teil-Arbeitsflächen verschiedener Größe gebildet werden und die Arbeitsfläche teilweise oder ganz, mit dem Arbeitsdruck des Förderstromes beaufschlagbar ist und bei Beginn des Vorhubes vorteilhaft zunächst der Druckraum mit der kleinsten zugeordneten Arbeitsfläche mit Förderstrom gespeist wird und während des Arbeitshubes zur Überwindung eines größeren Arbeitswiderstandes, zusätzlich bis zum Erreichen der vorgesehenen Hublänge, nacheinander jeweils der Druckraum mit der nächst größeren Arbeitsfläche mit Förderstrom gespeist werden kann.

Die Lösung der gestellten Aufgabe wird auch erreicht, indem ein Mehrfachkolben aus dem inneren Kolben mit kreisrunden Querschnitt und einen oder mehrere den inneren Kolben konzentrisch umgebenden Ringkolben mit ringförmiger Arbeitsfläche besteht und gegenüber dem ihm angepaßten Mehrfachzylinder verschiebbar ist und dadurch getrennte Druckräume und getrennt beaufschlagbare Arbeitsflächen gebildet werden und diese Arbeitsfläche teilweise oder ganz, mit dem Arbeitsdruck des Förderstromes beaufschlagbar ist und bei Beginn des Vorhubes vorteilhaft zunächst der Druckraum mit der kleinsten zugeordneten Arbeitsfläche mit Förderstrom gespeist wird und während des Arbeitshubes zur Überwindung eines größeren Arbeitswiderstandes, zusätzlich bis zum Erreichen der vorgesehenen Hublänge, nacheinander jeweils der Druckraum mit der nächst größeren Arbeitsfläche mit Förderstrom gespeist wird.

Um bei jeder Hubstellung die gewünschte Preßkraft und/oder Hubgeschwindigkeit zu erreichen ist vorgesehen, daß die Förderstromzuschaltung in die Druckräume kraft- und/oder wegabhängig erfolgen kann. Wobei die schnelle, fehlerfreie Versorgung der Druckräume dadurch gewährleistet ist, daß die Förderstromzuschaltung in die nacheinander mit Förderstrom zu versorgenden Druckräume automatisch erfolgt und ein vorgegenes Druckniveau in einem bereits gespeisten Druckraum als Signal für die Zuschaltung des jeweils nachfolgend mit Förderstrom zu speisenden Druckraumes wirksam ist, wobei kurze Schaltwege und ein direkter Schaltvorgang gegeben ist, indem der Signaldruck als Schaltkraft für den Schaltvorgang wirksam ist. Damit die Druckräume immer frei von Luftblasen sind und die einhergehenden Nachteile vermieden werden, sind die Druckräume dauernd mit Fluid gefüllt und können in Abhängigkeit der Bewegungsrichtung des Kolbens aus dem Vorratsbehälter gespeist oder in denselben entleert werden, bis ein Betreffender Druckraum mit Förderstrom gespeist und der Druchfluß zwischen diesem Druckraum und dem Vorratsbehälter unterbrochen wird. Die Leichtgängigkeit beim Rückhub des Kolbens ist durch Entsperren der Rückschlagventile swischen den Druckräumen und dem Vorratsbehälter gegeben, sodaß der Fluid aus den Druckräumen in den Vorrats behälter entweichen kann. Sehr sicher und präzise erfolgt der Rückhub, indem der Kolben doppelwirkend ausgebildet, ist. Eine sehr betriebssichere und kompakte Ausgestaltung wird dadurch erreicht, indem die Signal- und/oder Steuerglieder ganz oder teilweise in den Zylinder integriert sind. Oftmals ist eine exakte Positionierung der Endstellung unter weitgehendem Verzicht auf Endlagendämpfung notwendig, dazu soll kurz vor Hubende eine niedere Kolbengeschwindigkeit erreicht werden, indem unabhängig von der erforderlichen Hubkraft zusätzlich ein oder mehrere Druckräume mit größerer Arbeitsfläche mit Förderstrom gespeist werden.

Weitere Enzelheiten, Vorteile und Merkmale der Erfindung ergeben sich aus der folgenden Beschriebung. Auf der Zeichnung ist die Erfindung beispielsweise veranschaulicht. Es zeigen:
Fig. 1 Stufenkolben und Stufenzylinder mit Steuerung doppelwirkend,
Fig. 2 Stufenkolben und Stufenzylinder,
Fig. 3 Mehrfachkolben und Mehrfachzylinder,
Fig. 4 eine weitere Ausgestaltung von Mehrfachkolben und Mehrfachzylinder.

Beim Hydraulikantrieb der Darstellung nach der Fig. 1 ist der Stufenkolben doppelwirkend und durch die Kolbenstange 1 und die Kolbenstufen 6, 7, 8 gebildet und in dem angepaßten doppelwirkenden Stufenzylinder 2 hubbeweglich angeordnet. Dadurch werden mehrere getrennte Druckräume 3, 4, 5 und Arbeitsflächen 22 mit unterschiedlicher Größe und für den Rückhub der Druckraum 9 gebildet. Bei Beginn des Arbeitshubes wird der von der Pumpe 10 erzeugte Förderstrom über das 4/2 Wegeventil 11 durch entsprechende Schaltstellung über die Zuleitung 12 in den Druckraum 3 eingespeist. Durch Schließen des Rückschlagventils 13 entsteht im Druckraum 3 ein Druck, der wegen der vergleichsweise kleinen Arbeistfläche 22 bei geringem Förderstromvolumen den Stufenkolben im Schnellgang nach vorne bewegt. Gleichzeitig fließt Füllstrom über die Rückschlagventile 18, 20 in die sich vergrößernden Druck räume 4, 5 und der Inhalt des Druckraumes 9 kann sich über das Ventil 11 in den Druckspeicher 14 oder den Tank 15 entleeren. Sobald der Stufenkolben auf einen Widerstand trifft, der den Druck des Förderstromes über den vorgegebenen Wert ansteigen läßt, öffnet das Zuschaltventil 16 und der Förderstrom kann über die Leitung 17 den Druckraum 4 speisen. Dabei steigt der Druck im Druckraum 4 an, sodaß das Rückschlagventil 18 schließt und die Hubkraft ansteigt. Nachdem der Druckaufbau den vorgegebenen Wert wieder erreicht hat, öffnet das Zuschaltventil 19 und der Förderstrom kann auch den Druckraum 5 speisen und das Rückschlagventil 20 schließt. Bei dieser Schaltstellung kann der Stufenkolben seine größte Hubkraft erbringen.

Zur Beendigung des Arbeitshubes wird der Förderstrom in die Druckräume 3, 4, 5 unterbrochen und kann in den Druckraum 9 geleitet werden. Gleichzeitig werden die Rückschlagventile 13, 18, 20 entspannt. Der Stufenkolben fährt Rückhub und die Druckräume 3, 4, 5 entleeren sich über die Leitungen 23 in den Tank 21 oder zur Aufrechterhaltung eines geringen Vorspanndrucks in den Druckspeicher 24 und bei übersteigen des Vorspanndrucks über das Druckbegrenzungsventil 25 nur teilweise in den Tank 21. Der geringe vom Druckspeicher 24 vorgehaltene Druck des Füllstromes gewährleistet, daß die Druckräume 3, 4, 5 auch beim Befüllvorgang immer blasenfrei mit dem Füllstrom gefüllt sind.

Soll der Stufenkolben am Ende des Arbeitshubes exakt positioniert abgebremst werden, wie es in vielen Arbeitsvorgängen erforderlich ist, kann der Zylinderverschlußdeckel 26 angebracht werden, so, daß der Druckraum 27 gebildet und über die Leitung 28 und das Rückschlagventil 29 mit der Leitung 23 verbunden ist. Beim Vorhub des Stufenkolbens kann durch Entspannen des Rückschlagventils 29 der Inhalt des Druckraumes 27 in die Leitung 23 entweichen, bis beim gewünschten Haltepunkt die Förderstromspeisung der Druckräume 3, 4, 5 unterbrochen und das Rückschlagventil 29 geschlossen wird.

Die Fig. 2 zeigt den Stufenzylinder 2 mit dem angepaßten Stufenkolben 28, den Arbeitsflächen 22 und den Druckräumen 3, 4.

Der in der Fig. 3 dargestellte Doppelkolben 29 besteht aus dem inneren Kolben 30 mit kreisrunden Querschnitt und dem den inneren Kolben 30 umgebenden Ringkolben 31 und dem angepaßten Zylinder 32. Der innere Kolben 30 und der äußere Ringkolben 31 weisen unterschiedliche Arbeitsflächen 22 auf und bilden mit dem zugeordneten-Zylinder 32 die getrennten Druckräume 3, 4.

## Patentansprüche

1. Hydraulischer Antrieb für Linearbewegung mit einer hydraulisch angetriebenen, hubbeweglichen Kolben-Zylinderzuordnung, dadurch gekennzeichnet, daß durch die mehrstufige Stufenkolben (28) - Zylinder (2) Ausgestaltung getrennte Druckräume (3, 4, 5) mit den sich daraus ergebenden Teil-Arbeitsflächen (22) verschiedener Größe gebildet werden und die Arbeitsfläche (22) teilweise oder ganz, mit dem Arbeitsdruck des Förderstromes beaufschlagbar ist und bei Beginn des Vorhubes vorteilhaft zunächst der Druckraum (3, 4, 5) mit der kleinsten zugeordneten Arbeitsfläche (22) mit Förderstrom gespeist wird und während des Arbeitshubes zur Überwindung eines größeren Arbeitswiderstandes, zusätzlich bis zum Erreichen der vorgesehenen Hublänge, nacheinander jeweils der Druckraum (3, 4, 5) mit der nächst größeren Arbeitsfläche (22) mit Förderstrom gespeist werden kann.

2. Hydraulischer Antrieb für Linearbewegung mit einer Hydraulisch angetriebenen, hubbeweglichen Kolben-Zylinderzuordnung, dadurch gekennzeichnet, daß ein Mehrfachkolben (29) aus dem inneren Kolben (30) mit kreisrunden Querschnitt und einen oder mehrere den inneren Kolben (30) konzentrisch umgebenden Ringkolben (31) mit ringförmiger Arbeitsfläche (22) besteht und gegenüber dem ihm angepaßten Mehrfachzylinder (32) verschiebbar ist und dadurch getrennte Druckräume (3, 4) und getrennt beaufschlagbare Arbeitsflächen (22) gebildet werden und die Arbeitsfläche (22) teilweise oder ganz, mit dem Arbeitsdruck des Förderstromes beaufschlagbar ist und bei Beginn des Vorhubes vorteilhaft zunächst der Druckraum (3, 4) mit der kleinsten zugeordneten Arbeitsfläche (22) mit Förderstrom gespeist wird und während des Arbeitshubes zur Überwindung eines größeren Arbeitswiderstandes, zusätzlich bis zum Erreichen der vorgesehenen Hub-länge, nacheinander jeweils der Druckraum (3, 4) mit der nächst größeren Arbeitsfläche (22) mit Förderstrom gespeist wird.

3. Hydraulischer Antrieb nach Anspruch 1 under 2, dadurch gekennzeichnet, daß die Förderstromzuschaltung in die Druckräume (3, 4, 5) kraft- und/oder wegabhängig erfolgen kann.

4. Hydraulischer Antrieb nach Anspruch 1 bis 3, dadurch gekennzeichnet, daß die Förderstromzuschaltung in die nacheinander mit Förderstrom zu versorgenden Druckräume (3, 4, 5) automatisch erfolgt und ein vorgegebenes Druckniveau in einem bereits gespeisten Druckraum (3, 4, 5) als Signal für die Zuschaltung des jeweils nachfolgend mit Förderstrom zu speisenden Druckraumes wirksam ist.

5. Hydraulischer Antrieb nach mindestens einem der vorhergehenden Ansprüche, dadurch gekennzeichnet, daß der Signaldruck als Schaltkraft für den Schaltvorgang wirksam ist.

6. Hydraulischer Antrieb nach mindestens einem der vorhergehenden Ansprüche, dadurch gekennzeichnet, daß die Druckräume (3, 4, 5) dauernd mit Fluid gefüllt sind und in Abhängigkeit der Bewegungsrichtung des Kolbens (28, 29 30, 31) aus dem Vorratsbehälter (24) gespeist oder in denselben entleert werden können.

7. Hydraulischer Antrieb nach mindestens einem der vorhergehenden Ansprüche, dadurch gekennzeichnet, daß sobald ein Druckraum (3, 4, 5) mit Förderstrom gespeist wird, der Durchfluß zwischen diesem Druckraum (3, 4, 5) und dem Vorratsbehälter (24) durch das zugeordnete Rückschlagventil (13, 18, 20) unterbrochen wird.

8. Hydraulischer Antrieb nach mindestens einem der vorhergehenden Ansprüche, dadurch gekennzeichnet, daß beim Rückhub des Kolbens (28, 29, 30, 31) durch Entsperren der Rückschlagventile (13, 18, 20) der Fluid aus den Druckräumen (3, 4, 5) in den Vorratsbehälter (24) entweichen kann.

9. Hydraulischer Antrieb nach mindestens einem der vorhergehenden Ansprüche, dadurch gekennzeichnet, daß der Kolben (28, 29, 30, 31) doppelwirkend ausgebildet sein kann.

10. Hydraulischer Antrieb nach mindestens einem der vorgehenden Ansprüche, dadurch gekennzeichnet, daß der Vorhub des Kolbens (28, 29, 30, 31) durch Schließen des Ventils (35) exakt beendet werden kann.

11. Hydraulischer Antrieb nach mindestens einem der vorhergehenden Ansprüche, dadurch gekennzeichnet, daß die Signal- und/oder Steuerglieder ganz oder teilweise in den Zylinder (2, 32) integriert sein können.

12. Hydraulischer Antrieb nach mindestens einem der vorhergehenden Ansprüche, dadurch gekennzeichnet, daß kurz vor Hubende eine niedere Kolbengeschwindigkeit erreicht wird, indem unabhängig von der erforderlichen Hubkraft zusätzlich ein oder mehrere Druckräume ((3, 4, 5) mit größeren Arbeitsfläche ((22) mit Förderstrom gespeist wird.

13. Hydraulischer Antrieb nach mindestens einem der vorhergehenden Ansprüche, dadurch gekennzeichnet, daß Hubstart und Hubende in jeder Hublage erfolgen kann.
